# EUROPÄISCHE PATENTSCHRIFT

(11) **EP 0 305 574 B1**
(45) Veröffentlichungstag und Bekanntmachung des Hinweises auf die Patenterteilung: **02.01.1991**
(21) Anmeldenummer: 87112881.5
(22) Anmeldetag: 03.09.1987
(51) Int. Cl.: B28C 7/02

(54) **Verfahren und Schaltungsanordnung zur Steuerung der Konsistenz von Frischbeton in stationären Betonmischanlagen**
Method and circuitry for controlling the consistency of fresh concrete in a fixed concrete mixing device
Procédé et circuit pour contrôler la consistance de béton frais dans un dispositif de mélange de béton stationnaire

(43) Veröffentlichungstag der Anmeldung: 08.03.1989
(73) Patentinhaber: Wolfgang Tartsch Unternehmensberatung KG, W-1000 Berlin 15 (DE)
(72) Erfinder: Frenzel, Hans-Ulrich, Dr.-Ing., DDR-1093 Berlin (DD); Enz, Fred, DDR-1193 Berlin (DD); Schmelovsky, Karl-Heinz, Prof. Dr., DDR-1020 Berlin (DD); Tänzler, Wolfgang, Dr., DDR-1500 Potsdam (DD); Bartusch, Wilfried, DDR-1114 Berlin (DD)
(74) Vertreter: Kruspig, Volkmar, Dipl.-Ing.

(56) Entgegenhaltungen:
- DE-A- 2 124 697
- DE-A- 3 001 912
- FR-A- 2 045 089
- GB-A- 2 171 326
- US-A- 3 593 966

## Beschreibung

Die Erfindung betrifft ein Verfahren sowie eine Schaltungsanordnung zur Steuerung der Konsistenz von Frischbeton in stationären Betonmischanlagen, wobei während des Mischprozesses die erforderliche Wassermenge zur Gewährleistung der Sollkonsistenz adaptiv ermittelt und zugeführt wird.

Um bei der üblichen chargenweisen Herstellung von Frischbeton reproduzierbare Güteeigenschaften des Betons zu erreichen, ist es notwendig die laut Betonrezeptur geforderten Mengenrelationen und Eigenschaften von Zement, Wasser, Zuschlagstoffen und weiteren Zusatzmitteln genau einzuhalten. Die genaue Analyse aller Komponenten wäre deshalb vor jeder Mischung erforderlich, ist aber in der Praxis aus zeitlichen und ökonomischen Gründen nicht durchführbar.

Besonderen Einfluß auf die Betongüte haben das Wasser-Zement-Verhältnis und die Konsistenz des Frischbetons. Beide werden entscheidend durch die Eigenfeuchte der Zuschlagstoffe beeinflußt, die aber in der Praxis durch Lagerungsmöglichkeiten, Lagerstättengegebenheiten, Witterungseinflüsse usw. stark veränderlich ist. Damit die Güte des ausgehärteten Betons immer gesichert ist, wird bisher durch erhöhte Zementzugabe das infolge nicht bekannter Eigenfeuchte der Zuschlagstoffe entstehende Risiko bei der Frischbetonproduktion verringert. Ein naheliegendes Vorgehen zur Ermittlung der Eigenfeuchte der Zuschlagstoffe besteht in der Anwendung von Feuchtemeßsonden, z. B. Mikrowellen- oder Neutronensonden. Mit diesen Sonden wird die Feuchte der feinkörnigen Zuschlagstoffe vor jeder Mischung direkt gemessen und diese Werte werden zur Berechnung einer korrigierten Wassermenge benutzt. Nachteile dieser Sonden sind der hohe Kostenaufwand und die Störanfälligkeit infolge des komplizierten Aufbaus. Die Inhomogenität den Meßgutes, das zusätzlich Fremdkörper enthalten kann, ist die Ursache dafür, daß die alleinige Anwendung von Feuchtemeßsonden bisher nicht zu praktisch wirksamen Anlagen führte. Es wurden deshalb Verfahren entwickelt, in denen die Messung der Eigenfeuchte und die Messung der Konsistenz kombiniert werden. So ist es bekannt, mit der gemessenen Anfangsfeuchte die notwendige Wassermenge zu berechnen, einen Hauptteil der Wassermenge zuzuführen und zu einem Zeitpunkt während der Mischphase, an dem ein vorgegebener Konsistenzwert auftritt, den Rest als Nachdosierung zuzugeben (DD-WP 141 129).

Die Konsistenzmessung erfolgt üblicherweise indirekt über die Messung des elektrischen Widerstandes des Mischgutes (DE-OS 1 784 920) oder über die Wirkleistungsbestimmung des Antriebsmotors der Mischtrommel. Die Wirkleistung des Motors ist dem Reibungswiderstand des Mischgutes (dieser Wert entspricht der Konsistenz) proportional (DE-OS 1 683 778).

Die Messung der Wirkleistung in Abhängigkeit von der Zeit während der Mischphase ergibt eine charakteristische Kurve, die entsprechend dem aktuellen Konsistenzgrad des Mischgutes drei wesentliche Abschnitte besitzt
1. konstanter Verlauf während der Trockenmischphase,
2. Anstieg, Maximum und Abfall während der Zeit der Wasserzufuhr und -untermischung,
3. konstanter Endwert, wenn das gesamte zugeführte Wasser untergemischt ist.

In der DE-OS 2 855 324 wird ein Verfahren beschrieben, das diesen Kurvenverlauf ausnutzt. Für jede Rezeptur werden für eine Idealmischung in zeitäquidistanten Abständen Konsistenzsollwerte ermittelt, diese in Wirkleistungswerte umgerechnet und in einer Tabelle als Sollwerte gespeichert. Durch Vergleich mit entsprechenden Meßwerten wird die erforderliche Restwassermenge bestimmt.

Nachteile dieses Verfahrens bestehen darin, daß eine Vielzahl von Meßwerten für jede Rezeptur ermittelt und gespeichert werden muß. Hinzu kommt, daß erstens der quantitative Kurvenverlauf und die zeitliche Lage des Kurvenmaximums von Anfangsfeuchte, Sieblinie und Korngeometrie der Zuschlagstoffe abhängen und zweitens durch harmonische und stochastische Störungen der Mischanlage die Meßwerte verfälscht werden. Dies erschwert die Berechnung der erforderlichen Restwassermenge. Eine exakte Bestimmung der Restwassermenge ist unbedingt notwendig, da durch eine zu hohe Wasserzugabe unbrauchbarer Beton entsteht.

In der DE-AS 2 432 609 wird vorgeschlagen, die Zuflußgeschwindigkeit des Wassers sehr gering zu halten. Dies führt aber zu unökonomischen Mischzeiten, wobei außerdem die Gefahr der Entmischung des Betons auftritt. Weitere Verfahren versuchen, eine definierte Anfangsfeuchte z. B. durch Sättigung der Zuschlagstoffe mit Wasser und danach kontrollierte teilweise Entfernung des Wassers (DE-OS 2 756 039) oder durch Zuführung des Wassers in Dampfform (DE-OS 1 950 910) zu erzielen. Diese Verfahren erfordern einen zusätzlichen apparativen Aufwand und erhöhten Zeitbedarf pro Mischung.

Fernen wird in der DE-A-2124697 und in der US-A- 3593966 vorgeschlagen, daß bei einer Materialaufbereitungsanlage der von dem Antriebsmotor des Mischers aufgenommene Strom dem Wassergehalt des aufbereiteten Materials, d.h. der Plastizität des Materials, reziprok proportional ist, so daß für eine Regelung des Wassergehaltes nummehr ein Istwert vorlieght.

Ziel der Erfindung ist es, mittels eines Verfahrens und einer Schaltungsanordnung zur Steuerung der Konsistenz von Frischbeton zum frühest möglichen Zeitpunkt den zu erwartenden Konsistenzwert der Mischung adaptiv zu bestimmen, so daß die zur Erzielung der Sollkonsistenz erforderliche Wassermenge dem Betongemisch bereits während der Untermischphase gesteuert zugeführt werden kann, wodurch sich eine Überdosierung von Zement vermeiden läßt. Zweck der Erfindung ist weiterhin die Vermeidung von Wasserdosierfehlern, die sich durch die unbekannte Anfangsfeuchte und durch quantitative Veränderungen einer ermittelten Wirkleistungs-Zeit-Kurve ergeben können.

Der Erfindung liegt die Aufgabe zugrunde, ein Verfahren und eine Schaltungsanordnung zur Steuerung der Konsistenz von Frischbeton anzugeben, womit während der Naßmischphase, d. h. vom Beginn der Wasserzuführung an, in diskreten Zeitabständen der zu erwartende Konsistenzwert des Mischgutes, das sich aktuell in der Trommel befindet, bestimmt wird. Der Soll-Ist-Wertvergleich zur Steuerung der Wasserzufuhr soll sich hierbei auf den Vergleich nur eines bekannten Konsistenzwertes, nämlich des stationären Endwertes entsprechend der Rezeptur, mit dem adaptiv ermittelten prognostizierten Endwert reduzieren.

Die Schaltungsanordnung soll weiterhin die Erweiterung üblicher konventioneller Betonmischanlagen ermöglichen, so daß eine automatische Steuerung der Konsistenz des Frischbetons auf den Konsistenzsollwert durch kontrollierte Wasserdosierung zeitoptimal möglich ist.

Ausgehend von der Erkenntnis, daß die Konsistenz des Mischgutes nur durch die aktuell untergemischte Wassermenge bestimmt wird und die direkt nicht meßbare Zustandsgröße - untergemischte Wassermenge - sich durch die meßbare Zustandsgröße - zugeführte Wassermenge - beschreiben läßt, ist die Durchführung des im folgenden beschriebenen Konsistenzsteuerverfahrens möglich. Weiterhin wurde ein Zusammenhang zwischen dem Verlauf der Wirkleistung in Abhängigkeit von der untergemischten Wassermenge gefunden und zur Realisierung des Steuerverfahrens benutzt.

Die genannte Aufgabe wird erfindungsgemäß durch das Verfahren gemäß Patentanspruch 1 und durch die Schaltungsanordnung gemäß Patentanspruch 3 gelöst.

Eine vorteilhafte Weiterbildung des Verfahrens ist im Patentanspruch 2 gekennzeichnet.

Erfindungsgemäß wird also vor Beginn der eigentlichen Mischphase ein Leistungsendwert, d. h. ein für einen entsprechenden Füllungsgrad der Mischeinrichtung bzw. für eine Rezepturvorschrift repräsentativer Wert, ermittelt. Die Bestimmung der zu erwartenden Leistungsendwerte entsprechend dem jeweiligen Füllungsgrad erfolgt einmalig und ist als Anlagenparameter fixierbar. Während der in bekannter Weise erfolgenden Beschickung der Mischanlage wird weiterhin ein Trockenmischleistungswert, beispielsweise durch die Bestimmung der Wirkleistung des Antriebsmotors der Mischanlage, ermittelt.

Der Trockenmischleistungswert und der entsprechend dem jeweiligen Füllungsgrad bzw. der Rezepturvorschrift repräsentative Leistungsendwert werden für die weitere Durchführung des Konsistenzsteuerfahrens abgespeichert. Zum Beginn des Trockenmischvorganges befinden sich dementsprechend ein Leistungsendwert und ein Trockenmischwert im Speicher der Mischanlage. Vom Beginn des Trockenmischvorganges bis zur Beendigung des Mischens wird, beispielsweise ebenfalls durch die Bestimmung der Wirkleistung des Antriebsmotors der Mischanlage, in äquidistanten Zeitabständen ein Leistungsmittelwert erfaßt. Die eigentliche Trockenmischphase erfolgt in bekannter Weise. Während der Trockenmischphase werden erfindungsgemäß innerhalb des Konsistenzsteuerverfahrens in äquidistanten Zeitabständen die Leistungsmittel(-meß)-werte unter Verwendung eines geeigneten diskreten Kalman-Filters 1. Ordnung derart verarbeitet, daß ein Pseudo-Istwert, d. h. ein dem tatsächlichen Leistungswert am Ende der Trockenmischphase nahekommender Wert, ableitbar ist.

Die Bestimmung des Pseudo-Istwertes und der Vergleich mit dem jeweiligen Leistungsmittel(meß)-wert lassen Fehldosierungen, d. h. Beschickungsfehler und grobe Abweichungen von der zulässigen Solleigenfeuchte der Zuschlagstoffe sofort erkennen.

Zum Beginn der Wasserzuführung wird der abgeleitete Pseudo-Istwert als Anfangswert einer ersten Komponente eines drei Komponenten enthaltenden Zustandsvektors benutzt. Die weiteren Komponenten sind innerhalb des betrachteten Systems frei wählbar.

Entsprechend der eingangs genannten Erkenntnis erfolgt mittels der erfaßten Leistungsmittel(-meß)-werte eine Übertragung der meßbaren Zustandsgröße - zugeführte Wassermenge - auf die nicht meßbare Zustandsgröße - untergemischte Wassermenge -, die letztendlich die Konsistenz des Mischgutes bestimmt, innerhalb des Zeitabschnittes vom Beginn der Wasserzuführung bis zum Ende der Wasserzuführung. Diese jetzt zur Verfügung stehenden Werte repräsentieren die Abhängigkeit zwischen der Leistung des Motors der Mischanlage und der untergemischten Wassermenge. Auf Grund der weiteren eingangs genannten Erkenntnis, d. h. des darstellbaren Zusammenhanges zwischen dem Verlauf der Leistung und der untergemischten Wassermenge, ist das Steuersystem vollständig beschreibbar. Mittels eines geeigneten diskreten Kalman-Filters 3. Ordnung werden Steuerkomponenten als Schätzwerte bereitgestellt, d. h. es wird festgestellt, welche Werte zum Zeitpunkt der nächsten Leistungsmessungen zu erwarten sind. Diese Steuerkomponenten korrelieren mit dem zu erwartenden Leistungsendwert. Aus dem Vergleich des zu erwartenden Endwertes mit dem abgespeicherten Leistungsendwert läßt sich die Steuergröße zur Beendigung oder Fortführung der Wasserzufuhr mit hoher Genauigkeit ableiten.

Wird im nächstfolgenden Mischprozeß eine gleiche Rezeptur verarbeitet, so ist es zweckmäßig, die ermittelten Steuerkomponenten, d. h. den Schätzendwert, zum Zeitpunkt der gesamten Untermischung des Wassers festzuhalten, diesen Wert auf den Anfangswert zu übertragen und als Ausgangskomponente, d. h. als Schätzanfangswert im Steuerprozeß einzusetzen. Eine derartige Verfahrensweise sichert eine geringe Einschwingzeit des Gesamtsteuerprozesses und beeinflußt den Mischprozeß in zeitlicher und qualitativer Hinsicht positiv.

Die Erfindung wird anhand der Zeichnung näher erläutert; darin zeigen:
Fig. 1 ein Diagramm zur Veranschaulichung der Verfahrensschritte; und
Fig. 2 ein Schaltschema der Schaltungsanordnung.

Der zeitliche Ablauf der erfindungsgemäßen Verfahrensschritte soll nun anhand eines Ausführungsbeispiels und der Figur 1 näher erläutert werden.

Fig. 1a zeigt den zeitlichen Verlauf der Wirkleistung des Motors der Mischanlage mit überlagerten Störsignalen während der Mischung einer üblichen Rezeptur.

Die mittlere Wirkleistung des Antriebsmotors wird vorteilhafterweise durch Messung von Strom und Spannung in zeitäquidistanten Abständen und Berechnung der Produktsummen bestimmt.

Auf der Abszisse der Figur 1 sind die Zeitmarken t₀ bis t₆ angegeben, die den wesentlichen Schritten des erfindungsgemäßen Verfahrens entsprechen.

### Hierbei bedeuten:

- t₀: - Beginn der Beschickung
- t₁: - Beginn der Trockenmischphase
- t_{1.1}: - Beginn des Vergleichs von Anfangswert des Filters mit Anlagenparameter
- t₂: - Ende der Trockenmischphase und Beginn der Wasserzulauf- und Untermischphase
- t₃: - Zeitpunkt der Übereinstimmung zwischen Prognose- und Sollendwert
- t₄: - Ende der Untermischphase
- t₅: - Beginn der Lernphase
- t₆: - Ende der Lernphase

Zur Nutzung des Verfahrens ist es erforderlich, für jede Betonrezeptur einmalig eine Eichmischung mit bekannten Mengenrelationen und Eigenschaften aller eingesetzten Komponenten herzustellen und den Leistungswert N₂ an der Zeitmarke t₂ und den Leistungswert N₆ als Anlagen- und Rezepturparameter an der Zeitmarke t₆ zu fixieren.

In bekannter Weise wird die Mischtrommel in der Zeitphase von t₀ bis t₁ mit den Trockenkomponenten des Betons und einer geringen Wassermenge, die mit der unbekannten Eigenfeuchte der Zuschlagstoffe die Anfangsfeuchte W₀ bestimmt, beschickt.

In der Trockenmischphase t₁ bis t₂ werden die Trockenkomponenten durchmischt. Die mit der Konsistenz korrelierende Wirkleistung N ist hierfür konstant. Die zahlenmäßige Größe dieser Konstanten variiert in Abhängigkeit von der Anfangsfeuchte W₀ und von den Wägeungenauigkeiten.

Diese Konstante, die infolge der überlagerten Störungen direkt schwierig meßbar ist, wird mit Hilfe der erfindungsgemäßen Anwendung eines diskreten Kalman-Filters prognostiziert.

Mit Hilfe des einfachen Modells Nₖ₊₁ = Nₖ und der aufgenommenen Meßwerte, die mit Störungen der Varianz R überlagert sind, werden der Schätzwert N̂ₖ₊₁ der Wirkleistung und die Fehlerkovarianzmatrix Pₖ₊₁ ermittelt. Die Werte N̂ₖ sind in Figur 1b dargestellt.

Vom Zeitpunkt t_{1.1} an wird der Schätzwert N̂ₖ₊₁ des Filters mit den ermittelten Anlagen-und Rezepturparametern N₂ verglichen.

Bei grober Abweichung kann entweder ein Beschickungsfehler aufgetreten sein oder eine ungewöhnlich große Eigenfeuchte der Ausgangsstoffe vorliegen. In beiden Fällen erfolgen entsprechende Reaktionen. Der zum Zeitpunkt t₂ prognostizierte Leistungwert N̂₀ korreliert mit der Anfangsfeuchte W₀ und wird als Anfangswert für die Schätzung der weiteren Leistungswerte N̂ während der folgenden Phasen benutzt.

Mit Beginn der Zulauf- und Untermischphase von t₂ bis t₄ fließt Wasser mit konstanter Fließgeschwindigkeit A_{w} in die Mischtrommel (Fig. 1c). Entsprechend der Erkenntnis, daß nur die aktuell untergemischte Wassermenge W₂ die Konsistenz bestimmt, wird die untergemischte Wassermenge mit der Beziehung
${\text{W₂(t) = A}}_{\text{w}} {\text{t - A}}_{\text{w/α}} {\text{· (1-e}}^{\text{-αt}} \text{) + W₀}$
indirekt bestimmt, wobei α die Zeitkonstante der Mischanlage darstellt.

Die Abhängigkeit der Wirkleistung N von der untergemischten Wassermenge W₂ wird durch ein Polynom 2. Grades, wie folgt beschrieben

Da die Konstante A des Polynoms ebenfalls unbekannt ist, wird der gefundene Zusammenhang unter Verwendung eines erweiterten Zustandsvektors mit 3 Komponenten in diskreter Form dargestellt, wobei beachtet werden muß, daß die Leistungswerte N jetzt von W₂ abhängen (N = N(W₂)):

D ist hierbei die nichtäquidistante Schrittweite zwischen zwei Leistungswerten, da infolge der Transformation der Leistungswerte
Nichtäquidistanz in W2 auftritt.

Mit der Meßgleichung yk = ( 1 0 0) Nₖ + Vₖ kann die KalmanBeziehung für ein Filter 3. Ordnung aufgestellt werden. Dies führt zur optimalen Prognose eines Zustandsvektors

In einem weiteren Verfahrensschritt wird mit dem prognostizierten Zustandsvektor N̂_{K} und der durch die Rezeptur vorgegebenen Gesamtwassermenge W_{G} der Leistungsendwert nach der Beziehung
bestimmt.

Den Verlauf des prognostizierten Endwertes N̂ end während der Naßmischphase zeigt Fig. 1d.

Es wurde gefunden, daß spätestens zum Zeitpunkt t₃, der noch innerhalb der Wasserzulaufphase liegt, der prognostizierte Endwert mit dem zeitlich später auftretenden tatsächlichen Endwert ausreichend genau übereinstimmt. Deshalb wird zu diesem Zeitpunkt ein Vergleich zwischen dem Sollendwert N₆ und dem prognostizierten Endwert N̂ _{end} durchgeführt. Die Differenz zwischen beiden dient als Kriterium zur Steuerung des Wasserzulaufventils.

Ist die Differenz zwischen Sollendwert und prognostiziertem Endwert zum Zeitpunkt des Vergleichs größer als Null, wird das Wasserzulaufventil vor dem Erreichen der vorgegebenen Rezepturwassermenge geschlossen, im umgekehrten Fall ist das Ventil später zu schließen.

Aus dem Absolutwert der Differenz wird die Zeitdauer der veränderten Ventilsteuerzeiten bestimmt.

Nach dem Schließen des Wasserzulaufventils wird im Zeitraum t₄ bis t₅ das restliche Wasser untergemischt, wobei nach dem gefundenen Zusammenhang jetzt folgende Beziehung gilt:

Zur Kontrolle des Mischvorganges wird mit dem beschriebenen Verfahrensschritt weiterhin der Zustandsvektor
ermittelt. Zum Zeitpunkt t₅ ist das gesamte Wasser untergemischt, und es kann nochmals ein Vergleich von N̂ end mit N₆ zur Qualitätskontrolle durchgeführt werden.

Werden mehrere Chargen gleicher Rezeptur hintereinader gemischt kann der Zustandsvektor
zur Bestimmung der Komponenten des Zustandsvektors
verwendet werden. Erfindungsgemäß wird die Komponente N̂₀ während der Trockenmischphase ermittelt. Die Komponente Â ist eine Konstante und kann direkt übernommen werden. Die Komponente N̂ ₀ wird auf Grund des gefundenen Zusammenhanges mit der Beziehung
bestimmt

Gleichzeitig werden die Endwerte der Komponenten der Fehlerkovarianzmatrix des Kalman-Filters in geeigneter Form umgewandelt und als Anfangswerte zum Zeitpunkt t₂ verwendet.

Fig. 1e zeigt den Verlauf der prognostizierten Endwerte N̂_{end} während einer weiteren Mischung, wenn obiger Lernprozeß im Zeitraum zwischen t₅ und t₆ stattfand.

Für die erfindungsgemäße Schaltungsanordnung zur Steuerung der Konsistenz wird eine an sich bekannte Anlagendosiervorrichtung durch einen Ausgang und zwei Eingänge erweitert, wobei der Erweiterungsaugsang mit dem Ausgsang der Zeitsteuerung, der erste Erweiterungseingang mit dem Eingang des Havarieschalters und der zweite Erweiterungseingang mit dem Steuereingang des Wasserventils der bekannten Anlage verbunden sind. In den Speiseleitungen des Antriebsmotors der Mischanlage sind Strom- und Spannungswandler angeordnet. Der Ausgang der hierbei gebildeten Wandlereinheit ist mit dem Eingang einer Wirkleistungsmeßeinrichtung verbunden. Der Ausgang der Wirkleistungsmeßeinrichtung führt zum Schalteingang eines elektronischen Umschalters mit drei Ausgängen. Der Steuereingang des elektronischen Umschalters ist mit dem genannten Erweiterungsausgang der bekannten Anlagendosiervorrichtung verbunden.

Der erste Ausgang des elektronischen Umschalters führt zu einem Kalman-Filter erster Ordnung, der zweite Ausgang zu einer ersten Meßwertwandlereinheit und der dritte Ausgang zu einer zweiten Meßwertwandlereinheit. Der Ausgang des Kalman-Filters erster Ordnung ist sowohl mit einem ersten Eingang eines ersten Differenzverstärkers als auch mit einem ersten Anfangswertsetzeingang eines KalmanFilters dritter Ordnung verbunden. Der zweite Eingang des ersten Differenzverstärkers ist mit dem Ausgang eines ersten Festwertspeichers verbunden. Der Ausgang des ersten Differenzverstärkers führt zum Eingang einer ersten Bewertungsschaltung, deren Ausgang mit dem ersten Erweiterungseingang der Anlagendosiervorrichtung verknüpft ist.

Die Ausgänge der ersten und zweiten Meßwertwandlereinheit sind miteinander verbunden und führen zum Informationseingang des Kalman-Filters dritter Ordnung, dessen zweiter Anfangswert setzeingang zum Ausgang einer Rechenschaltung führt und dessen dritter Anfangswertsetzeingang mit einem ersten Ausgang einer Endwertbestimmungschaltung verbunden ist, deren zweiter Ausgang zum Eingang der Rechenschaltung führt. Ein erster, zweiter und dritter Eingang der Endwertbestimmungsschaltung sind mit dem ersten, zweiten und dritten Ausgang des Kalman-Filters dritter Ordnung verbunden. Der dritte Ausgang der Endwertbestimmungsschaltung ist mit dem ersten Eingang eines zweiten Differenzverstärkers verbunden, dessen zweiter Eingang zum Ausgang eines zweiten Festwertspeichers führt. Der Ausgang des zweiten Differenzverstärkers führt zu einer zweiten Bewertungsschaltung, deren Ausgang mit einer Anzeigeeinheit und mit dem zweiten Erweiterungseingang der Anlagendosiervorrichtung verbunden ist.

Die Beschreibung der Funktionsweise der erfindungsgemäßen Schaltungsanordnung erfolgt anhand des Zeitverlaufs eines typischen Mischprozesses nach dem bereits dargelegten Konsistenzsteuerverfähren.

Nach der Beschickung der Mischtrommel mit den der Rezeptur entsprechenden Mengen von Zuschlagstoffen und Bindemitteln liegt am Ausgang der Wirkleistungsmeßeinrichtung der Meßwert der augenblicklichen Wirkleistung in zeitäquidistanten Abständen vor. Der elektronische Umschalter ist während der Trockenmischphase so geschaltet, daß der Eingang mit dem ersten Ausgang verbunden ist und damit der aktuelle Wirkleistungsmeßwert am Eingang des Kalman-Filters erster Ordnung anliegt und an dessen Ausgang der gefilterte Wirkleistungsmeßwert vorhanden ist. Im ersten Differenzverstärker erfolgt der Vergleich dieses Wertes mit dem ersten einmalig ermittelten und fixierten Anlagen- und Rezepturparameter, der im ersten Festwertspeicher gespeichert ist. Am Ende der Trockenmisch- phase wird der elektronische Umschalter über seinen Steuereingang von der Anlagendosiervorrichtung so umgeschaltet, daß der Schalteingang mit dem zweiten Ausgang des Umschalters verbunden ist. Gleichzeitig wird geprüft, ob das Ausgangssignal des ersten Differenzverstärkers eine anlagenspezifische Schwelle überschreitet. Geebenenfalls wird Havarie ausgelöst, ansonsten erfolgt die Übernahme des gefilterten Wirkleistungsmeßwertes am Ende der Trockenmischphase über den ersten Anfangswertsetzeingang in das Kalman-Filter dritter Ordnung. Am zweiten und dritten Anfangswertsetzeinang liegen bei einer ersten Mischung beliebige oder in Abhängikeit vom Erebnis der vorangegangenen Mischung ausgewählte Anfangswerte an, wobei am zweiten Setzeingang das Ausgangssignal der Rechenschaltung und am dritten Setzeingang das Ausgangssignal des ersten Ausgans der Endwertbestimmungsschaltung anliegen,wodurch eine Verbesserung der Genauigkeit der Ausgangssignale des Kalman-Filters dritter Ordnung erreicht wird.

Am Eingang des Kalman-Filters dritter Ordnung liegt die Ausgangsgröße der ersten Meßwertwandlereinheit vor, in welcher der Wirkleistungsmeßwert mit Hilfe eines definierten Zusammenhanges zwischen zugeführter und untergemischter Wassermenge während der Zeit der Wasserzuführung umgeformt wird. An den Ausgängen des Kalman-Filters dritter Ordnung liegen die die Konsistenz beschreibenden, gefilterten Werte vor. Diese Werte werden zu den Eingängen der Endwertbestimmungsschaltung geführt, mit der die Werte, die am Ende der Mischphase die Konsistenz des Mischgutes charakterisieren, bereits während der Mischphase bestimmt werden. Am dritten Ausgang der Endwertbestimmungsschaltung liegt das die Endwirkleistung repräsentierende Signal an, das in einem zweiten Differenzverstärker mit dem zweiten fixierten Anlagen- und Rezeptur- parameter verglichen wird. Das Ausgangssignal des zweiten Differenzverstärkers wird einer zweiten Bewertungsschaltung zugeführt. Der Ausgang der zweiten Bewertungsschaltung ist mit einer Anzeigeeinheit verbunden, die zur visuellen Kontrolle der Steuergröße für die Wasserdosierung dient. Weiterhin ist der Ausgang der zweiten Bewertungsschaltung mit dem zweiten Erweiterungseingang der Anlagendosiervorrichtung verbunden, wobei in Abhängigkeit von Vorzeichen und Größe des Ausgangssignals die Öffnungszeit des Wasserventils gesteuert wird. Nach dem Schließen des Wasserventils wird der elektronische Umschalter in einen dritten Zustand gebracht. Die Wirkleistungsmeßwerte gelangen jetzt über die zweite Meßwertwandlereinheit, in der die Meßwerte nach einem definierten Zusammenhang, der bei alleiniger Untermischung des Wassers gilt, tranformiert werden, an den Informationseingang des Kalman-Filters dritter Ordnung. In analoger Weise werden die prognostizierten Endwerte bereitgestellt und können am Ende der Gesamtmischphase vom ersten Ausgang der Endwertbestimmungsschaltung und vom zweiten Ausgang über die Rechenschaltung an die Anfangswertsetzeingänge des Kalman-Filters dritter Ordnung gegeben und an der Anzeigeeinheit zur Kontrolle des erreichten Konsistenzendwertes benutzt werden.

Die vorstehend beschriebene Schaltungsanordnung soll anhand eines Beispiels und der Figur 2 näher erläutert werden.

Die Mischtrommel 5, welche mechanisch mit der Antriebseiheit 6 verbunden ist, wird über die Silos 1, 2 und 3 sowie das Wasserventil 4 beschickt. Die Dosierung der Zuschlagstoffe sowie des Bindemittels entsprechend der vorliegenden Rezeptur erfolgt durch die bekannte Anlagendosiervorrichtung 28. Hierfür sind die Ausgänge A₂, A₃ und A₄ der Anlagendosiervorrichtung 28 mit den dazu erforderlichen Elementen der Silos 1, 2 und 3 verbunden. Die Steuerung des Wasserventils 4 erfolgt über die Verbindung des Ausgangs A₁ der Anlagendosiervorrichtung 28 mit dem Wasserventil 4. In die Speiseleitunen der Antriebseinheit 6 sind die Stromwandler 7, 9 und 11 und die Spannungswandler 8, 10 und 12 eingeschaltet. Die Ausgänge der Wandler führen zu den Eingängen der Wirkleistungsmeßeinrichtung 13. Der Ausang der Wirkleistungsmeßeinrichtung 13 ist mit dem Eingang E₃ des elektronischen Umschalters 14 verbunden. Der Eingang E₄ des elektronischen Umschalters 14 steht mit dem Erweiterungsausgang A₅ der Anlagendosiervorrichtung 28 in Verbindung. Weiterhin sind der Ausgang A₆ des Umschalters 14 mit dem Eingang des Kalman-Filters erster Ordnung 15, der Ausgang A₇ mit dem Eingang der ersten Meßwertwandlereinheit 16 und der Ausgang A₈ mit dem Eingang der zweiten Meßwertwandlereinheit 17 verbunden. Der Ausgang des KalmanFilters erster Ordnung 15 führt zum Eingang E₅ des ersten Differenzverstärkers 19 und zum Eingang E₇ des Kalman-Filters dritter Ordnung 20. Der Eingang E₆ des ersten Differenzverstärkers 19 ist mit dem Ausgang des Festwertspeichers 21 verbunden. Der Ausgang des ersten Differenzverstärkers 19 steht mit dem Eingang einer ersten Bewertungsschaltung 18 und der Ausgang dieser Bewertungsschaltung mit dem ersten Erweiterungseingang E₁ der Anlagendosiervorrichtung 28 in Verbindung. Die Ausgänge der ersten und der zweiten Meßwertwandlereinheit 16, 17 führen zum Eingang E₁₀ des Kalman-Filters dritter Ordnung 20. Der Eingang E₈ des Kalman-Filters 20 ist am Ausgang einer Rechenschaltung 22 und der Eingang E₉ ist am Ausgang A₉ einer Endwertbestimmungsschaltung 23 angeschlossen. Die Ausgänge des Kalman-Filters 20 sind mit den Eingängen der Endwertbestimmungsschaltung 23 verbunden. Der Ausgang A₁₀ der Endwertbestimmungsschaltung 23 führt zum Eingang der Rechenschaltung 22, der Ausgang A₁₁ der Endwertbestimmungsschaltung 23 ist mit dem Eingang E₁₂ des zweiten Differenzverstärkers 24 verbunden,und der Eingang E₁₁ dieses Differenzverstärkers 24 steht mit dem Ausgang des zweiten Festwertspeichers 25 in Verbindung. Weiterhin ist der Ausgang des zweiten Differenzverstärkers 24 mit dem Eingang der zweiten Bewertungsschaltung 27 verbunden. Der Ausgang der Bewertungsschaltung 27 ist am zweiten Erweiterungseingang E₂ der Anlagendosiervorrichtung 28 sowie am Eingang der Anzeigeeinheit 26 angeschlossen.

## Patentansprüche

1. Verfahren zur Steuerung der Konsistenz von Frischbeton in stationären Betonmischanlagen unter Nutzung der Wirkleistumgsmessung des Antriebsmotors der Mischanlage,
**dadurch gekennzeichnet**, daß
- einmalig vor Beginn der Mischphase ein für einen entsprechenden Füllungsgrad der Betonmischanlage bzw. für eine Rezepturvorschrift repräsentativer Leistungsendwert ermittelt und als Anlagenparameter fixiert wird,
- während der in bekannter Weise erfolgenden Beschickung der Betonmischanlage ein Trockenmischleistungswert ermittelt wird,
- eine Abspeicherung des entsprechend dem jeweiligen Füllungsgrad bzw. der Rezepturvorschrift ermittelten Trockenmischleistungswertes und des Leistungsendwertes erfolgt,
- vom Beginn der Trockenmischphase bis zur Beendigung des Mischens in äquidistanten Zeitabständen ein Leistungsmittelwert erfaßt wird,
- während der in bekannter Weise ablaufenden Trockenmischphase in äquidistanten Zeitabständen die Leistungsmittelmeßwerte innerhalb eines diskreten Kalman-Filters erster Ordnung derart verarbeitet werden, daß ein dem tatsächlichen Leistungsendwert am Ende der Trockenmischphase nahekommender Pseudo-Istwert prognostiziert wird,
- durch Vergleich des prognostizierten Pseudo-Istwertes mit dem jeweiligen abgespeicherten Leistungsendwert bei erkennbarer Differenz an sich bekannte Maßnahmen zum Ausgleich von Fehldosierungen und Beschickungsfehlern sowie Abweichungen von der zulässigen Solleigenfeuchte der Zuschlagstoffe eingeleitet werden,
- mit Beginn der Wasserzuführung der prognostizierte Pseudo-Istwert als Anfangswert einer ersten Komponente eines drei Komponenten enthaltenden Zustandsvektors eingesetzt wird, sowie mittels des Leistungsmittelmeßwertes eine Übertragung der gemessenen Zustandsgröße - zugeführte Wassermenge
- auf die nicht meßbare Zustandsgröße - untergemischte Wassermenge - innerhalb des Zeitabschnittes vom Beginn der Wasserzuführung bis zum Ende der Mischphase erfolgt,
- mittels eines diskreten Kalman-Filters 3. Ordnung eine Ableitung des zu erwartenden Leistungsendwertes erfolgt, anschließend ein Vergleich des zu erwartenden Wertes bei unveränderter Wasserzuführung mit dem abgespeicherten Leistungsendwert realisiert wird und eine auf der Auswertung dieses Vergleichs beruhende Beeinflussung,der Wasserzufuhr in bekannter Weise erfolgt.

2. Verfahren nach Anspruch 1,
**dadurch gekennzeichnet**, daß bei der zeitlich aufeinanderfolgenden Durchführung von mehreren Mischungen gleicher Rezeptur eine Transformation der Prognoseendwerte auf den Prognoseanfangswert im Sinne einer Lernphase des Systems durchgeführt wird.

3. Schaltungsanordnung zur Steuerung der Konsistenz von Frischbeton in stationären Betonmischanlagen unter Nutzung einer Anlagendosiervorrichtung,
**dadurch gekennzeichnet,** daß
- die Anlagendosiervorrichtung (28) einen mit einer Zeitsteuerung (14) verbundenen Erweiterungsausgang, einen mit dem Havarieschalter verbundenen ersten Erweiterungseingang sowie einen mit dem Steuereingang des Wasserventils (4) verbundenen zweiten Erweiterungseingang aufweist,

- die Speiseleitungen des Motors (6) der Betonmischanlage (5) eine Wandlereinheit bildende Strom- und Spannungswandler (7 - 12) enthalten sowie eine Verbindung zwischen der Wandlereinheit mit dem Eingang einer Wirkleistungsmeßeinrichtung (13) besteht,

- der Ausgang der Wirkleistungsmeßeinrichtung (13) mit dem Schalteingang eines elektronischen Umschalters (14) verbunden ist,

- der Steuereinang des elektronischen Umschalters (14) am Erweiterungsausgang der Anlagendosiervorrichtung (28) angeschlossen ist,

- der erste Ausgang des elektronischen Umschalters (14) mit einem Kalman-Filter erster Ordnung (15), der zweite Ausgang mit einer ersten Meßwertwandlereinheit (16) sowie der dritte Ausgang des elektronischen Umschalters (14) mit einer zweiten Meßwertwandlereinheit (17) verbunden sind,

- der Ausgang des Kalman-Filters erster Ordnun (15) mit dem ersten Eingang eines ersten Differenzverstärkers (19) sowie mit dem ersten Anfangswertsetzeingang eines Kalman-Filters dritter Ordnung (20) verbunden ist,

- der zweite Eingang des ersten Differenzverstärkers (19) mit einem ersten Festwertspeicher (21) in Verbindung steht,

- der Ausgang des ersten Differenzverstärkers (19) am Eingang einer ersten Bewertungsschaltung (18) angeschlossen ist und die Bewertungsschaltung (18) mit dem ersten Erweiterungseingang der Anlagendosiervorichtung (28) verbunden ist,

- der Ausgang der ersten Meßwertwandlereinheit (16) sowie der Ausgang der zweiten Meßwertwandlereinheit (17) mit dem Informationseingang des Kalman-Filters dritter Ordnung (20) in Verbindung stehen,

- der zweite Anfangswertsetzeingang des Kalman-Filters dritter Ordnung (20) zum Ausgang einer Rechenschaltung (22) führt sowie der dritte Anfangswertsetzeingang des Kalman-Filters dritter Ordnung (20) mit dem Ausgang einer Endwertbestimmungsschaltung (23) verbunden ist, deren zweiter Ausgang am Eingang der Rechenschaltung (22) anliegt,

- mehrere Eingänge der Endwertbestimmungsschaltung (23) mit den Ausgängen des Kalman-Filters dritter Ordnung (20) verbunden sind,

- der dritte Ausgang der Endwertbestimmungsschaltung (23) mit dem ersten Eingang eines zweiten Differenzverstärkers (24) und der zweite Eingang des zweiten Differenzverstärkers (24) mit dem Ausgang eines zweiten Festwertspeichers (25) verbunden sind und

- der Ausgang des zweiten Differenzverstärkers (24) über eine zweite Bewertungsschaltung (27) mit dem zweiten Erweiterungseingang der Anlagendosiervorrichtung (28) und dem Eingang einer Anzeigeeinheit (26) in Verbindung steht.

## Claims

1. A method of controlling the consistency of fresh concrete in stationary concrete-mixing plants, by measuring the active power of the motor driving the mixing plant, characterised in that
- a final power value representing a specified formulation or a corresponding filling ratio of the concrete-mixing plant is determnined once before the beginning of the mixing phase and is set as the plant parameter,
- a dry-mixing power value is obtained while the concrete-mixing plant is being loaded in known manner,
- the dry-mixing power value and the final power value determined in accordance with the respective filling ratio or specified formulation are stored,
- a mean power measurement is made at equidistant time intervals from the beginning of the dry-mixing phase to the end of the mixing operation,
- during the dry-mixing phase, which occurs in known manner, the mean power measurements are processed at equidistant time intervals in a discrete first-order Kalman filter in such a manner that a pseudo-actual value near the actual final power value at the end of the dry-mixing phase is forecast,
- the forecast pseudo-actual value is compared with the respective stored final power value and, if any difference is detected, known steps are taken to correct faulty metering or loading or deviations from the permitted set natural moisture content of the aggregates,
- at the beginning of the water supply operation, the forecast pseudo-actual value is used as the initial value of a first component of a vector of state containing three components and, by means of the measured mean power, the measured variable of state -the amount of water supplied - is transferred to the non-measurable variable of state - the amount of water already present - within the time between the beginning of the water supply operation and the end of the mixing phase, and
- the expected final power value is derived by means of a discrete third-order Kalman filter, after which the expected value, with no change in the water supply, is compared with the stored final power value and the water supply is influenced in known manner on the basis of the comparison.

2. A method according to claim 1,
**characterised in that**
when a number of mixtures of identical formulation are made in succession, the forecast final values are transformed into the initial forecast value, constituting a learning phase of the system.

3. A circuit arrangement for controlling the consistency of fresh concrete in stationary concrete-mixing plants, using a plant metering device, characterised in that

- the plant metering device (28) comprises an extension output connected to a time control means (14), a first extension input connected to the damage switch and a second extension input connected to the control input of a water valve (4),

- the supply lines to the motor (6) of the concretemixing plant (5) contain a transducer unit made up of a current and voltage transformer (7-12), and the transducer unit is connected to the input of an active-power meter (13),

- the output of the active-power meter (13) is connected to the switching input of an electronic change-over switch (14),

- the control input of the electronic change-over switch (14) is connected to the extension output of the plant metering device (28),

- the first output of the electronic change-over switch (14) is connected to a first-order Kalman filter (15), the second input is connected to a first measurement transformer unit (16) and the third input of the electronic change-over switch (14) is connected to a second measurement transformer unit (17),

- the output of the first-order Kalman filter (15) is connected to the first input of a first differential amplifier (19) and to the first initial-value setting input of a third-order Kalman filter (20),

- the second input of the first differential amplifier (19) is connected to a first fixed-value store (21),

- the output of the first differential amplifier (19) is connected to the input of a first evaluation circuit (18), and the evaluation circuit (18) is connected to the first extension input of the plant metering device (28),

- the output of the first measurement transformer unit (15) and the output of the second measurement transformer unit (17) are connected to the information input of the third-order Kalman filter (20),

- the second initial-value setting input of the third-order Kalman filter (20) leads to the output of a computer circuit (22) and the third initial-value setting input of the third-order Kalman filter (20) is connected to the output of a final-value determination circuit (23), whose second output is connected to the input of the computer circuit (22),

- a number of inputs of the final-value determination circuit (23) are connected to the outputs of the thirdorder Kalman filter (20),

- the third output of the final-value determination circuit (23) is connected to the first input of a second differential amplifier (24) and the second input of the second differential amplifier (24) is connected to the output of a second fixed-value store (25), and

- the output of the second differential amplifier (24) is connected via a second evaluation circuit (27) to the second extension input of the plant metering device (28) and the input of a display unit (26).

## Revendications

1. Procédé pour régler la consistance d'un béton frais dans une centrale à béton en utilisant la mesure de la puissance efficace fournie par le moteur entraînant la centrale, procédé caractérisé en ce que :
- une seule fois avant le début de la phase de mélange on détermine une valeur représentative de la puissance finale à fournir en fonction du remplissage de la centrale et de la composition du mélange et on fixe cette valeur comme paramètre de la centrale,
- pendant l'alimentation de la centrale qui se fait de manière connue, on détermine une valeur de puissance à fournir au mélange sec,
- on met en mémoire la valeur de la puissance à fournir au mélange sec et de la valeur de la puissance finale à fournir en fonction du remplissage et de la composition,
- avant le début de l'opération de mélange à sec, jusqu'à la fin de cette opération, on détermine, à des intervalles de temps équidistants, une valeur moyenne de la puissance,
- pendant l'opération de mélange à sec qui s'effectue de manière connue, on traite, à l'aide d'un filtre Kalman, discret, du premier ordre, les valeurs moyennes de la puissance en des intervalles de temps équidistants, de manière à estimer une pseudo-valeur réelle, proche de la valeur finale de la puissance réelle à fournir à la fin de la phase de mélange à sec,
- par comparaison de la pseudo-valeur réelle estimée et de la valeur finale de la puissance à fournir, valeur inscrite en mémoire, en cas de différence, on intervient de manière connue pour compenser l'erreur de dosage et l'erreur d'alimentation ainsi que la différence par rapport à l'humidité propre, de consigne, autorisée, des additifs,
- avec le début de l'alimentation en eau, on introduit la pseudo-valeur réelle estimée, comme valeur initiale correspondant à une première composante d'un vecteur d'état à trois composantes, et, à l'aide de la valeur moyenne mesurée de la puissance, on transmet la grandeur d'état mesurée de la quantité d'eau fournie, à la quantité d'eau mélangée qui est une grandeur d'état non mesurable, à l'intérieur de l'intervalle de temps compris entre le début de l'alimentation en eau jusqu'à la fin de la phase de mélange,
- à l'aide d'un filtre Kalman, discret, du troisième ordre, on détermine la valeur estimée de la puissance finale, puis on compare la valeur prévisible pour une alimentation en eau, inchangée, que l'on réalise avec la valeur de la puissance finale inscrite en mémoire et on influence de manière connue en soi l'alimentation en eau en exploitant le résultat de cette comparaison.

2. Procédé de réglage de la consistance de béton frais selon la revendication 1,
**caractérisé en ce que**,
pour l'exécution de plusieurs mélanges successives de même composition, on transforme les valeurs finales estimées en fonction de la valeur initiale de l'estimation dans le sens d'une phase d'éducation du système.

3. Circuit pour régler la consistance de béton frais dans une centrale à béton en utilisant un dispositif de dosage de la centrale, caractérisé en ce que :

- le dispositif de dosage de la centrale (28) comporte une sortie d'extension reliée à la commande de temps, une première entrée d'extension reliée à un interrupteur d'incident ainsi qu'une seconde entrée d'extension reliée à l'entrée de commande de la vanne d'eau,

- les lignes d'alimentation du moteur de la centrale à béton sont constituées par une unité mobile avec convertisseur de courant et de tension (7 - 12) et une liaison entre l'unité mobile et l'entrée d'une installation de mesure de puissance effective (13),

- la sortie de l'installation de mesure de puissance effective (13) est reliée à l'entrée de commande d'un inverseur électronique (14),

- l'entrée de commande de l'inverseur électronique (14) est reliée à la sortie d'extension du dispositif de dosage de l'installation (28),

- la première sortie du commutateur électronique (14) est reliée à un filtre Kalman de premier ordre (15), la seconde sortie est reliée à une première unité de conversion des grandeurs de mesure (16) et la troisième sortie du commutateur électronique (14) est reliée à une seconde unité de conversion des grandeurs de mesure (17),

- la sortie du filtre Kalman du premier ordre (15) est reliée à la première entrée d'un premier amplificateur différentiel (19) ainsi qu'à la première entrée de mise à la valeur initiale d'un filtre de Kalman du troisième ordre (20),

- la seconde entrée du premier amplificateur différentiel (19) est reliée à une première mémoire morte (21)

- la sortie du premier amplificateur différentiel (19) est reliée à l'entrée d'un premier circuit d'exploitation (18) et ce circuit (18) est relié à la première entrée d'extension du dispositif de dosage de la centrale (28),

- la sortie de la première unité de conversion des grandeurs de mesure (16) et la sortie de la seconde unité de conversion des grandeurs de mesure (17) sont reliées à l'entrée d'information du filtre Kalman de troisième ordre (20),

- la seconde entrée de mise à l'état initial du filtre Kalman de troisième ordre (20) est reliée à la sortie d'une unité de calcul (22) et la troisième entrée de mise à la valeur initiale du filtre Kalman de troisième ordre (20) est reliée à la sortie d'un circuit déterminant la valeur finale (23) dont la seconde sortie est reliée à l'entrée de l'unité de calcul (22),

- d'autres entrées du circuit déterminant la valeur finale (23) sont reliées aux sorties du filtre Kalman de troisième ordre (20),

- la troisième sortie du circuit déterminant la valeur finale (23) est reliée à la première entrée d'un second amplificateur différentiel (24) et la seconde entrée du second amplificateur différentiel (24) est reliée à la sortie d'une seconde mémoire morte (25) et en ce que

- la sortie du second amplificateur différentiel (24) est reliée par un second circuit d'exploitation (27) à la seconde entrée d'extension du dispositif de dosage (28) de l'installation et à l'entrée d'une unité d'affichage (26).
